# FASCICULE DE BREVET EUROPEEN

(11) **EP 0 192 556 B1**
(45) Date de publication et mention de la délivrance du brevet: **24.05.1989**
(21) Numéro de dépôt: 86400286.0
(22) Date de dépôt: 11.02.1986
(51) Int. Cl.: F01D 11/08

(54) **Carter de turbomachine associé à un dispositif pour ajuster le jeu entre aubes mobiles et carter**
Turbinengehäuse mit einer Einrichtung, um den Abstand zwischen den Schaufelspitzen und dem Gehäuse einzustellen
Turbine cylinder with a device to adjust the tip clearance between the turbine blades and the cylinder

(30) Priorité: 13.02.1985 FR 8502022
(43) Date de publication de la demande: 27.08.1986
(73) Titulaire: SOCIETE NATIONALE D'ETUDE ET DE CONSTRUCTION DE MOTEURS D'AVIATION, "S.N.E.C.M.A.", F-75015 Paris (FR)
(72) Inventeur: Lagrange, Jean-Paul, F-77820 Le Chatelet en Brie (FR); Silhouette, Jean-Max Marie, F-77000 Melun (FR)
(74) Mandataire: Moinat, François

(56) Documents cités:
- CH-A- 408 960
- DE-C- 1 116 685
- FR-A- 1 219 504
- FR-A- 2 164 215
- FR-A- 2 228 967
- FR-A- 2 293 594
- GB-A- 1 484 288
- GB-A- 2 087 979
- US-A- 4 131 388

## Description

L'invention concerne un carter de tuborma- chine à associé à un dispositif permettant d'ajuster en fonctionnement le jeu entre ledit carter et les aubes mobiles d'un rotor, de façon automatique.

Dans une turbomachine, il est nécessaire de maintenir à tout moment un jeu suffisant entre les aubes du rotor qui sont mobiles et la paroi interne du carter moteur qui est fixe.

Or les aubes mobiles et le carter moteur se déplacent radialement sous l'effet de la température, et aussi sous l'effet de la force centrifuge pour les aubes mobiles, des pressions interne et externe pour le carter moteur, ce qui provoque des variations importantes du jeu.

Pour éviter que ce jeu s'annule à un moment quelconque du fonctionnement, on est contraint de le prendre assez grand, initialement. Mais les performances du moteur sont sensiblement affectées par la présence de ce jeu important et un des objectifs majeurs des motoristes, à ces jours, est de «piloter» ce jeu pour le réduire, tant en régime transitoire qu'en régime stabilisé, tout en garantissant sa présence à tout instant.

Plusieurs solutions antérieures ont été proposées pour tenter de résoudre ce problème. La plupart utilisent des flux d'air plus ou moins chauds, plus ou moins pressurisés, prélevés en des points particuliers du moteur pour répondre aux besoins et utilisant aussi des régulations plus ou moins sophistiquées, comprenant généralement un moyen pour mesurer ou calculer le jeu et un moyen pour déplacer des éléments de paroi à l'intérieur du carter moteur et agir ainsi sur le jeu. FR-A-2 540 560 décrit un dispositif d'étanchéité formé de secteurs supportés par des éléments en crochet solidaires de languettes élastiques liées à un virole en deux parties et supportés par des crochets fixés à un anneau extérieur possédant une inertie thermique supérieure à celle de la virole de telle sorte que sous l'influence de l'air de ventilation distribué au dispositif, les secteurs au cours d'une première phase transitoire sont soumis à un premier asservissement en position radiale à la virole et au cours d'une deuxième phase de stabilisation, à un deuxième asservissement à l'anneau extérieur.

En outre, les documents FR-A-2 485 633, FR-A-2 450 344, GB 2 047 354, GB 2063374 illustrent, en décrivant des solutions de ce type, les résultats de ces recherches. Ces solutions antérieures se sont révélées encombrantes et lourdes, complexes et donc peu fiables, et surtout, par le prélèvement d'air dont elles ont besoin, elles font perdre aux performances du moteur une partie au moins de ce qu'elles leur apportent.

Par ailleurs, FR-A-2 164 215 décrit un anneau- écran de stator comportant au moins deux parties assemblées bout à bout à coefficients de dilatation linéaire choisis et à longueur utilisée pour chacune tels qu'un coefficient de dilatation linéaire efficace prédéterminé soit obtenu aux températures de fonctionnement.

L'invention évite ces divers inconvénients et en particulier permet d'obtenir une paroi de stator dont les évolutions radiales suivent exactement les évolutions radiales des têtes d'aubes mobiles sans nécessiter de prélèvement d'air préjudiciable aux performances de la turbomachine. Ainsi, un carter de turbomachine associé à un dispositif pour ajuster le jeu entre aubes mobiles et carter selon l'invention est remarquable en ce que ledit carter est doublé intérieurement d'une paroi annulaire rigide réliée au carter par des moyens de liaison qui laissent à ladite paroi toute liberté de déplacement dans le sens radial suivant les dilatations/contractions en fonctionnement et en ce que ladite paroi est constituée d'une succession de segments solidaires dans la direction circonférentielle, chaque segment étant alternativement d'un type à faible inertie thermique et d'un type à inertie thermique élevée de telle sorte que les déplacements radiaux de ladite paroi s'adaptent dans toutes les conditions de fonctionnement de la turbomachine aux déplacements radiaux des têtes d'aubes mobiles.

Avantageusement, les segments de paroi intérieure à faible inertie thermique sont de faible épaisseur, leur surface interne est directement au contact des gaz de la veine circulant à travers l'étage d'aube mobiles considéré, leurs surfaces externe et latérales sont revêtues d'un matériau thermiquement isolant et les segments adjacents de paroi intérieure à inertie thermique élevée sont de forte épaisseur et revêtus sur toutes leurs surfaces d'un matériau thermiquement isolant.

D'autres caractéristiques et avantages de l'invention seront mieux compris à l'aide de la description qui va suivre d'un mode de réalisation, en référence aux dessins annexés dans lesquels:
- la figure 1 représente, en coupe transversale par rapport à l'axe de rotation de la turbomachine, une vue simplifiée d'un carter de turbomachine associé à un dispositif pour ajuster le jeu entre aubes mobiles et carter, selon un mode de réalisation de l'invention;
- la figure 2 montre un détail agrandi d'une partie de la figure 1 selon 11
- la figure 3 montre un détail agrandi d'une partie de la figure 1 selon Il
- les figures 3a et 3b montrent un détail des faces de contact respectivement des deux demi-segments représentés à la figure 3;
- la figure 4 représente, en coupe longitudinale passant par l'axe de rotation de la turbomachine selon IV-IV, une vue partielle du carter et du dispositif associé représentés à la figure 1;
- les figures 5 et 6 représentent dans une vue analogue à la figure 2 deux variantes du détail de la figure 1;
- les figures 6a, 6b, 6c représentent dans une vue selon F trois variantes d'un détail de la figure 6;
- la figure 7 représente dans une vue analogue à la figure 2 une autre variante du détail de la figure 1;
- les figures 8a et 8b représentent dans une vue analogue à la figure 4 deux variantes du détail agrandi de la figure 1 en coupe selon VIII-VIII;

En schématisant largement les phénomènes pour en faciliter la compréhension, on peut dire que le rayon de giration R de la tête d'une aube mobile 1 schématiquement représentée à la figure 1 évolue en fonction de deux paramètres que nous considérons comme indépendants l'un de l'autre, à savoir:
- la température T des gaz moteur au niveau de cette aube,
- la vitesse de rotation N du rotor.

La température T des gaz moteur chauds qui traversent une grille d'aubes telles que 1 crée un flux de chaleur qui, en passant par les aubes, se répand jusque dans le disque qui les porte et provoque une dilatation radiale de l'ensemble donc un déplacement des têtes d'aubes 1. En température stabilisée, et la vitesse N du rotor étant supposée nulle, le rayon de giration R des têtes d'aubes suit une loi qui peut être représentée par la relation: liant R à Rₒ, rayon giratoire des têtes d'aubes à Tₒ, température ambiante au sol, K, étant le coefficient de dilatation radiale thermique du rotor.

En transitoire de température, c'est-à-dire sur une évolution de la température T des gaz moteur chauds, le déplacement des têtes d'aubes 1 suit une loi complexe du fait que les aubes, qui baignent dans les gaz moteur et sont peu épaisses, s'échauffent ou se refroidissent rapidement tandis que les disques, qui sont éloignés des gaz moteur et très épais, s'échauffent ou se refroidissent plus lentement.

Le mode de déplacement de chaque grille d'aubes mobiles telles que 1 peut cependant être caractérisé de façon assez précise au moyen de quatre paramètres.

En effet, en se référant au cas d'un «échelon unitaire» de température, c'est-à-dire au cas d'une évolution brutale de la température T des gaz moteur d'une température T, stabilisée à une nouvelle température T₂ stabilisée, à vitesse N du rotor supposée nulle, l'évolution correspondante, de R, à R₂, du rayon de giration R d'une tête d'aube 1 soumise à cette évolution de température s'effectue de la façon suivante: elle est d'abord plutôt rapide, de l'ordre de 50% du déplacement total effectués en 5 à 10 secondes, puis très lente sur les 50% restants du déplacement total effectués en 10 à 20 minutes. Un tel comportement suit une loi qui peut être représentée par la relation en fonction du temps t: dans laquelle:
- K₁' est le coefficient de dilatation radiale thermique des aubes mobiles
- Kᵢ" est le coefficient de dilatation radiale thermique du disque
- e est la constante de Néper
- 0' est la constanre de temps de dilatation radiale thermique des aubes mobiles
- 0" est la constante de temps de dilatation radiale thermique du disque
   et où
- K₁' + K₁" - K₁
- K₁' et K₁" sont voisins de 0,50
- 0' est de l'ordre de 5 seccndrs
- 0" est de l'ordre de 10 minutes.

Ces quatres paramètres, que l'on sait calculer, suffisent à déterminer la réponse de ce système à toute évolution de la température T des gaz moteur.

Par ailleurs, la vitesse de rotation N du rotor crée une force centrifuge qui agit sur l'ensemble du rotor et provoque un autre déplacement radial des têtes d'aubes 1.

En vitesse stabilisée et la température T des gaz moteur étant supposée égale à la température ambiante To, le rayon de giration R des têtes d'aubes 1 suit une loi qui peut être représentée par la relation:

K₂ étant le coefficient de dilatation radiale centrifuge du rotor.

En transitoire de vitesse, c'est-à-dire sur une évolution de la vitesse N du rotor et la température T des gaz moteur étant toujours supposée égale à To, la relation ci-dessus reste vraie. En effet, la force centrifuge n'a pas de retard sur la vitesse de rotation N du rotor et le temps t n'intervient qu'au travers de l'évolution de la vitesse N.

Dans les conditions normales de fonctionnement de la turbomachine, la vitesse N et la température T évoluent toutes deux et leurs effets sur le rayon de giration R des têtes d'aubes 1 s'additionnent.

En régime stabilisé (N et T constants), en particulier, on a donc une évolution représentée par la relation:

Mais la température T des gaz moteur chauds en un point donné de la veine est une fonction de la vitesse de rotation N du rotor: où K₃ est le coefficient de proportionnalité entre T et N².

Cette relation peut s'écrire sous la forme inversée:

Il en résulte que le rayon de giration R des aubes mobiles 1 est lié à la température des gaz moteur chauds, en un point donné de la veine, par une relation de simultanéité

En régime transitoire (N et T non stabilisés), il faut distinguer selon la partie de tutbomachine considérée, compresseur ou turbine, la présente invention pouvant s'appliquer dans l'un et l'autre cas. Pour un compresseur, situé en amont de la chambre de combustion, l'évolution de la température T des gaz moteur chauds suit quasi-instantanément celle de la vitesse N du rotor, de telle sorte que la relation ci-dessus T = To + K₃.N² est encore applicable et que l'on peut encore écrire l'effet de la force centrifuge de cette façon: cet effet s'ajoutant, comme en régime stabilisé décrit ci-dessus, à celui de la température T des gaz moteur.

Pour une turbine, située en aval de la chambre de combustion, l'évolution de la température T des gaz moteur est influencée par le fait que l'évolution de la vitesse N est dûe à un excès ou un déficit momentané du débit de carburant brûlé dans la chambre de combustion par rapport au débit nécessaire en fonctionnement stabilisé. On obtient donc la nouvelle relation: où LlTc est l'écart de température dû à l'excès ou au déficit de carburant brûlé, et T_{N} est la température qu'auraient les gaz de turbine si la vitesse N était stabilisée.

L'effet de la force centrifuge s'écrit donc:

Il n'est pas proportionnel à (T-To) mais à (T_{N} -To).

Au contraire, l'écart de température il Tc intervient directement dans l'évolution du rayon de giration R dûe à la température T comme précédemment. Mais sa durée est au plus égale à celle du transitoire de vitesse N soit de 5 à 10 secondes au maximum pour une évolution simple. Son influence n'est donc sensible que sur la dilatation des aubes mobiles 1, c'est-à-dire, dans le cas d'un «échelon unitaire» de température comme ci-dessus, en liaison seulement avec le gain K₁' et la constante de temps 0'.

Après avoir décrit les évolutions radiales des têtes d'aubes mobiles 1, on se reportera à nouveau à la figure 1 qui représente, en coupe transversale par rapport à l'axe de rotation de la turbomachine une vue simplifiée d'un mode de réalisation de l'invention. Face aux têtes d'aubes mobiles 1, se trouve une partie fixe de turbomachine constituée par un carter 2 de stator qui dans l'exemple représenté est en deux parties 2a, 2b, chacune ayant une forme générale demi-cylindrique. Chaque partie, respectivement 2a et 2b, porte à ses extrémités des brides, respectivement 3a et 4a, 3b et 4b qui sont assemblées par tout moyen connu, tel que boulonnage. Le carter 2 est doublé intérieurement d'une paroi rigide 5, qui dans l'exemple représenté est également en deux parties 5a et 5b. Cette paroi intérieure 5 est constituée d'une succession de segments 6 solidaires qui sont de deux types différents 6a et 6b, plus clairement représentés à la figure 2, et disposés alternativement. Un segment tel que 6a est de faible épaisseur, sa surface interne 6i est directement au contact des gaz de la veine circulant dans l'étage d'aubes mobiles 1 et ses surfaces externe et latérales sont revêtues d'une couche 7a d'un matériau thermiquement isolant. Ces segments 6a de la paroi intérieure 5 prennent donc très rapidement la température des gaz de la veine. Un segment adjacent tel que 6b a une forte épaisseur et toutes ses surfaces sont revêtues d'une couche 7b d'un matériau thermiquement isolant. Ces segments 6b de la paroi intérieure 5 possèdent ainsi une inertie thermique élevée et leur liaison thermique avec l'extérieur s'effectue presqu'uniquement au travers de leurs jonctions avec les segments adjacents 6a. Ils prennent donc très lentement la température des gaz de la veine. Les couches 7a et 7b isolantes sont assez souples pour suivre toutes les dilatations/contractions thermiques de la paroi intérieure 5. Les segments 6a et 6b sont en nombre suffisant pour que la forme initialement circulaire de la paroi annulaire soit suffisamment bien conservée lors des dilatations/contractions thermiques intervenant en cours de fonctionnement de la turbomachine. La surface interne de la paroi intérieure 5, aussi bien pour les segments 6a que pour les segments adjacents 6b, peut être recou- verte d'une couche 8 de matériau abradable constituant une garniture d'usure et d'étanchéité susceptible en cours de fonctionnement d'entrer en contact avec les extrémités d'aubes mobiles 1 sans occasionner de dommage. Ce matériau est déterminé de manière à ne pas créer une barrière thermique entre la surface interne 6i des segments 6a de la paroi intérieure 5 et les gaz de la veine et à ne pas freiner les dilatations/contractions thermiques de la paroi intérieure 5.

Chaque partie, respectivement 5a et 5b, de la paroi intérieure 5 est fixée à l'intérieure de la partie correspondante du carter 2, respectivement 2a et 2b, au moyen de biellettes 9 de support. Dans ce but, une chape 10 est fixée, par exemple par vissage, sur quelques-uns au moins des segments 6b de la paroi intérieure 5, à une extrémité 7e de ces segments dans une zone radialement externe. De même, une chape 11 est également fixée, par exemple par vissage, sur la surface interne du carter 2, dans une position circonférentiellement décalée par rapport à la chape 10 associée. Chaque biellette 9 est munie à ses extrémités de chapes, respectivement 9a et 9b qui coopèrent au moyen d'axes de rotation 10a et 11 a avec lesdites chapes 10 et 11. Ces biellettes 9 sont ainsi placées dans une direction sensiblement tangentielle par rapport à la paroi intérieure 5 et laissent ainsi à la paroi 5 toute liberté de se déplacer radialement sous l'influence des dilatations/contractions d'origine thermique. Pour permettre la fixation des biellettes 9 au carter 2, un trou d'accès 5c peut être ménagé dans la paroi intérieure 5, de préférence au niveau d'un segment 6a de faible épaisseur.

Les deux parties 5a et 5b de la paroi intérieure 5 sont assemblées de telle façon qu'elles prennent appui l'une sur l'autre et que, lors de tout déplacement radial provenant des dilatations/contractions d'origine thermique en cours de fonctionnement, leur axe longitudinal reste en coïncidence avec l'axe longitudinal de rotation de la turbomachine. Dans ce but, chaque extrémité de partie de paroi intérieure, respectivement 5a et 5b, comporte un demi-segment respectivement 6c ou 6d du type à forte épaisseur. Comme représenté plus en détail aux figures 3, 3a et 3b, ces demi-segments 6c et 6d sont réunis par leurs faces respectives d'extrémité au moyen, par exemple, d'un boulonnage 12. En outre, chacune de ces faces comporte par exemple un tenon 13 et une mortaise 14 disposés selon deux directions perpendiculaires et coopérant respectivement avec une mortaise 14a et un tenon 13a de la face du demi-segment associé pour solidariser très précisement les deux parties 5a et 5b de la paroi intérieure 5. Un passage d'accès 15 est prévu à travers le carter 2 pour permettre la mise en place du boulonnage 12.

Comme représenté sur la figure 4, la paroi intérieure 5 est placée dans un logement constitué par un évidement annulaire 16 ménagé sur la face interne du carter 2. Sous l'action de la pression P des gaz, la paroi intérieure 5 vient ainsi se plaquer latéralement sur la surface 16a de l'évidement 16 où la pression P est la plus faible. La surface latérale correspondante de la paroi 5 est revêtue d'une couche 7b de matériau thermiquement isolant, comme précédemment décrit, qui dans cette zone évite les fuites de gaz, réduit les frottements de contact et réduit les échanges de chaleur entre la paroi intérieure 5 e le carter 2. Dans l'exemple représenté à la figure 4, il s'agit d'un étage d'aubes mobiles 1 de turbine et dans ce cas la paroi intérieure 5 est plaquée contre une surface 16a de l'évidement 16 située à l'aval par rapport au sens de circulation des gaz dans la veine de la turbo- machine. Dans le cas d'un étage d'aubes de compresseur, à l'inverse, la paroi intérieure 5 serait plaquée contre une surface amont. On notera que dans l'exemple représenté la paroi intérieure 5 comme le carter 2 ont une forme générale cylindrique qui correspond à la forme extérieure de la veine des gaz de la turbomachine dans la zone considérée. Mais bien entendu, l'invention s'applique de la même manière au cas où cette forme de veine est conique et dans ce cas la paroi intérieure 5 a également une forme générale conique adaptée à la veine.

Après avoir décrit auparavant les évolutions radiales des têtes d'aubes mobiles 1, il convient de préciser en fonction des objectifs visés par l'invention les modes de mise en oeuvre permettant d'obtenir dans les différentes conditions de fonctionnement de la turbomachine, en régimes stabilisés et transitoires, le jeu souhaité entre les aubes mobiles 1 et la paroi intérieure 5 associée au carter 2.

La solution proposée par l'invention consiste à réaliser sur le stator un «modèle thermique» du rotor. C'est-à-dire qu'on réalise une paroi intérieure 5 qui, en régimes transitoires aussi bien qu'en régimes stabilisés, suit très exactement les mouvements radiaux des aubes du rotor, et ceci par le seul effet thermique sur cette paroi intérieure 5 des gaz chauds qui la lèchent. Du fait que cette paroi intérieure 5 est une circonférence complète, toute dilatation périphérique se traduit par une dilatation radiale de la paroi intérieure 5. C'est le principe utilisé.

Pour définir les segments 6a dits «à faible inertie thermique», deux paramètres
- le coefficient de dilatation thermique du matériau qui les constitue,
- et leur longueur périphérique totale, sont choisis pour que leur allongement thermique donne à la paroi intérieure 5 une dilatation radiale égale au déplacement de la tête des aubes dû à leur propre allongement thermique et à la force centrifuge (coefficient K,' + K² en régime K̅_{3̅} stabilisé, et les autres paramètres:
- la capacité calorifique du matériau qui les constitue,
- leur épaisseur,
- et les coefficients d'échange thermique des revêtements, sont choisis pour que les segments 6a aient une constante de temps thermique égale à celle des aubes 1 seules (cr).

De même, pour définir les segments 6b dits «à inertie thermique élevée», deux paramètres:
- le coefficient de dilatation thermique du matériau qui les constitue,
- et leur longueur périphérique totale, sont choisis pour que leur allongement thermique donne à la paroi intérieure 5 une dilatation radiale égale à celle que subit la tête des aubes 1 du fait de l'allongement thermique des disques qui les supportent (coefficient Kₗ"), et les autres paramètres:
- la capacité calorifique du matériau qui constitue les segments 6b,
- leur masse,
- leur forme,
- la section des liaisons entre segments 6a et 6b,
- et les coefficients d'échange thermique des revêtements, sont choisis pour que les segments 6b aient une constante de temps thermique égale à celle des disques seuls (σ").

Certaines adaptations possibles sont représentées à la figure 5 pour un segment 106b équivalent d'un segment 6b.

Des liaisons étroites et longues telles que 23 avec les segments voisins 6a et des cloisonnements internes tels que 24 freinent l'entrée et l'écoulement de la chaleur dans le segments 106b. La masse du segment 106b est augmentée par une forme plus longue en marteau en adjoignant des parties d'extrémités telles que 22. Des zones de radiation thermique, qui ne sont pas recouvertes d'une couche de matériau isolant, sur la paroi extérieure de ces segments, telles que 17, et des ailettes de refroidissement réalisées dans ces zones, telles que 18, permettent de rayonner la chaleur vers le carter de stator 2, donc de diminuer la température des segments 106b. Au besoin, on peut aussi ajouter des entretoises à coefficient de dilatation thermique faible ou nul (non représentées) au milieu des segments 6b. Ces artifices permettent, quand il en est besoin, d'obtenir exactement les caractéristiques requises pour la paroi intérieure 5.

On peut aussi, comme représenté à la figure 6, disposer des segments 206b à inertie thermique élevée radialement écartés vers l'extérieur. Dans ce cas, les segments adjacents 206a à faible inertie thermique se prolongent chacun respectivement par une partie 25. Ces parties 25 restent sans influence sur les évolutions en diamètre de la paroi intérieure 5 car elles sont séparées par une fente 26 qui peut avoir différentes formes, comme représenté aux figures 6a, droite 6b, oblique, ou 6c, à baïonnette. Les extrémités des parties 25 se recouvrent par une partie 27 qui couvre la fente 26.

Dans le cas particulier des régimes transitoires pour une turbine, il faut tenir compte du fait déjà évoqué que l'excès ou le déficit momentané de carburant brûlé se traduit instantanément par une température T des gaz plus élevée ou plus faible qu'à même régime N stabilisé. A cause de celà, le jeu entre les aubes 1 et la paroi intérieure 5 augmente ou diminue momentanément. Ceci n'apporte aucune gêne sensible en accélération, mais impose un jeu un peu plus grand en régime stabilisé pour qu'il soit encore suffisant en décélération.

En plus du mode de réalisation qui a été décrit, l'invention est susceptible d'autres modes de réalisation dont quelques variantes seront indiquées. Ainsi pour faciliter la fabrication et la réparation de la paroi intérieure 5, il peut être commode de la diviser en plusieur éléments. Un exemple de cette réalisation est représenté à la figure 7. Chaque élément 105 de paroi intérieure 5 est terminé par deux demi-segments 306c et 306d du type à inertie thermique élevée pour faciliter l'accrochage des éléments entre eux. On peut aller ainsi jusqu'à avoir autant d'éléments 105 que de segments à faible inertie thermique 306a. L'accrochage des éléments entre eux peut par exemple être réalisé comme décrit ci-dessus entre les deux parties 5a et 5b de la paroi intérieure 5, en référence aux figures 3, 3a et 3b.

Du fait de la faible épaisseur des segments à faible inertie thermique, la rigidité de la paroi intérieure 5 peut être insuffisante malgré son appui sur une surface latérale 16a de l'évidement 16 du carter 2 (voir figure 4). Pour y remédier, on peut équiper les segments à faible épaisseur de raidisseurs. Ainsi, comme représenté à la figure 8a. on place sur les bords latéraux amont et aval des segments 406a de la paroi intérieure 5, deux nervures 19 assez fines pour conserver les performances thermiques des deux types de segments. L'étanchéité latérale demandée peut alors être réalisé sur l'une de ces nervures, venant en appui sur la surface latérale 16a de l'évidement 16 du carter 2 (voir figure 4). Comme représenté à la figure 8b, on peut, en alternative, prévoir sur chaque bord latéral d'un segment de faible épaisseur 506a des éléments raidisseurs 20 et 21 rapportés et fixés sur la paroi externe des segments 506a.

## Revendications

1. Carter de turbomachine associé à un dispositif pour ajuster le jeu entre aubes mobiles et carter. ledit carter (2) étant doublé intérieurement d'une paroi annulaire rigide (5), constituée d'une succession de segments (6a, 6b) solidaires dans la direction circonférentielle et soumis à la seule influence de l'air chaud de la turbomachine traversant l'étage d'aubes mobiles, caractérisé en ce que ladite paroi (5) est reliée au carter (2) par des moyens de liaison (9 à 11 ) qui laissent à ladite paroi (5) toute liberté de déplacement dans le sens radial suivant des dilatations/contractions en fonctionnement, et en ce que chaque segment est alternativement d'un type à faible inertie thermique et d'un type à inertie thermique élevée de telle sorte que les déplacements radiaux de ladite paroi (5) subissent automatiquement, dans toutes les conditions de fonctionnement de la turbomachine, les mêmes déplacements radiaux que les têtes d'aubes mobiles (1 ).

2. Carter de turbomachine associé à un dispositif pour ajuster le jeu entre aubes mobiles et carter selon la revendication 1, caractérisé en ce que les segments (6a) de paroi intérieure (5) à faible inertie thermique sont de faible épaisseur, en ce que leur surface interne est directement au contact des gaz de la veine circulant à travers l'étage d'aubes mobiles (1 ) considéré et que leurs surfaces externe et latérales sont revêtues d'un matériau (7a thermiquement isolant et en ce que les segments adjacents (6b) de paroi intérieure (5) à inertie thermique élevée sont de forte épaisseur et revêtus sur toutes leurs surfaces d'un matériau (7b) thermiquement isolant, et reliés mécaniquement et thermiquement par une faible surface aux segments adjacents (6a).

3. Carter de turbomachine associé à un dispositif pour ajuster le jeu entre aubes mobiles et carter selon l'une quelconque des revendications 1 et 2, caractérisé en ce que la paroi intérieure (5) est fixée à l'intérieur du carter (2) au moyen de biellettes de support (9) placées selon une direction tangentielle et dont une extrémité (9b) est fixée à l'intérieur du carter et l'autre extrémité (9a) est fixée à certains au moins des segments à inertie thermique élevée ou forte épaisseur (6b) de paroi intérieure (5).

4. Carter de turbomachine associé à un dispositif pour ajuster le jeu entre aubes mobiles et carter selon l'une quelconque des revendications précédentes, caractérisé en ce que le carter (2) est en deux parties (2a, 2b) demi-cylindriques assemblées par boulonnage et que la paroi intérieure (5) est en au moins deux parties (5a, 5b), la liaison entre les deux parties (5a, 5b) s'effectuant entre deux demi-segments à inertie thermique élevée ou de forte épaisseur (6c, 6d) dont les faces de contact comportent des tenons et mortaises coopérantes (13, 13a, 14, 14a) de centrage et qui sont assemblés au moyen de boulonnages (12).

5. Carter de turbomachine associé à un dispositif pour ajuster le jeu entre aubes mobiles et carter selon l'une quelconque des revendications précédentes, caractérisé en ce que la paroi intérieure (5) est placée dans un logement constitué par un évidement annulaire (16) ménagé sur la face interne du carter (2) et l'une au moins des surfaces latérales de ladite paroi (5) susceptible de se plaquer contre la surface coopérante (16a) de l'évidement (16) est revêtue d'une couche de matériau isolant (7b) constituant un joint d'étanchéité.

6. Carter de turbomachine associé à un dispositif pour ajuster le jeu entre aubes mobiles et carter selon l'une quelconque des revendications précédentes, caractérisé en ce que la surface radialement interne de la paroi intérieure (5) est revêtue d'une couche (8) de matériau abradable constituant une garniture d'usure et d'étanchéité.

7. Carter de turbomachine associé à un dispositif pour ajuster le jeu entre aubes mobiles et carter selon l'une quelconque des revendications précédentes, caractérisé en ce que les segments de faible inertie thermique ou de faible épaisseur (206a) entrant dans la paroi intérieure (5) comportent sur leurs bords latéraux respectivement amont et aval, par rapport à la direction axiale de circulation des gaz de la turbomachine, des éléments raidisseurs constitués par exemple de nervures (19).

8. Carter de turbomachine associé à un dispositif pour ajuster le jeu entre aubes mobiles et carter selon l'une quelconque des revendications précédentes, caractérisé en ce que les segments à inertie thermique élevée ou de forte épaisseur (106b) de la paroi intérieure (5) comportent des cloisonnements internes (24), des extrémités en marteau (22), des zones (17) non recouvertes d'isolant thermique et des ailettes (18) de dissipation d'énergie, des liaisons (23) étroites et longues étant ménagées entre ces segments (106b) et leurs segments adjacents (6a) à faible épaisseur.

9. Carter de turbomachine associé à un dispositif pour ajuster le jeu entre aubes mobiles et carter selon l'une quelconque des revendications précédentes, caractérisé en ce que les segments à inertie thermique élevée ou de forte épaisseur (206b) de la paroi intérieure (5) sont radialement écartés des extrémités d'aube mobiles (1 ) et la continuité de la surface interne de ladite paroi (5) est assurée par des parties (25) de segments à faible inertie thermique ou de faible épaisseur (406a) séparées par une fente médiane (26).

10. Carter de turbomachine associé à un dispositif pour ajuster le jeu entre aubes mobiles et carter selon l'une quelconque des revendications précédentes, caractérisé en ce que les segments de faible inertie thermique ou de faible épaisseur (6a) de la paroi intérieure (5) comportent un trou (5c) permettant l'accès pour la fixation des biellettes de support (9) au carter (2).

## Patentansprüche

1. Gehäuse für ein Turboluftstrahltriebwerk mit einer Vorrichtung zur Einstellung des Spiels zwischen beweglichen Schaufeln und Gehäuse, wobei das Gehäuse (2) doppelwandig ausgeführt ist und innen eine ringförmige feste Wand (5) besitzt, die aus einer Folge von Segmenten (6a, 6b) besteht, die in Umfangsrichtung fest miteinander verbunden sind und nur dem Einfluss der Heizluft des Turboluftstrahltriebwerks ausgesetzt sind, die die Stufe der beweglichen Schaufeln durchströmt, dadurch gekennzeichnet, dass die genannte Wand (5) mit dem Gehäuse (2) über Verbindungsmittel (9 bis 11) verbunden ist, die der Wand (5) jede Bewegungsfreiheit in radialer Richtung entsprechend den im Betrieb auftretenden Ausdehnungen/Kontraktionen belassen, und dass die einzelnen Segmente abwechselnd niedrige und hohe thermische Trägheit haben, derart, dass die radialen Bewegungen der Wand (5) automatisch in allen Betriebszuständen des Turboluftstrahltriebwerks dieselben sind wie diejenigen der Köpfe der beweglichen Schaufeln (1).

2. Gehäuse für ein l'urboluftstrahltriebwerk mit einer Vorrichtung zur Einstellung des Spiels zwischen beweglichen Schaufeln und Gehäuse nach Anspruch 1, dadurch gekennzeichnet, dass die Segmente (6a) der inneren Wand (5) mit niedriger thermischer Trägheit eine geringe Wandstärke haben, dass ihre Innenfläche direkt mit den Gasen der durch die jeweilige Stufe der beweglichen Schaufeln (1 ) zirkulierenden Strömung in Kontakt ist und ihre Aussen- und Seitenflächen mit einem wärmeisolierenden Werkstoff (7a) beschichtet sind, und dass die benachbarten Segmente (6b) der inneren Wand (5) mit hoher thermischer Trägheit grosse Wandstärke haben und auf allen Flächen mit einem wärmeisolierenden Werkstoff (7b) beschichtet und mechanisch und thermisch über eine kleine Fläche mit den benachbarten Segmenten (6a) verbunden sind.

3. Gehäuse für ein Turboluftstrahltriebwerk mit einer Vorrichtung zur Einstellung des Spiels zwischen beweglichen Schaufeln und Gehäuse nach einem der Ansprüche 1 und 2, dadurch gekennzeichnet, dass die innere Wand (5) an der Innenseite des Gehäuses (2) mit Hilfe von in tangentialer Richtung angeordneten Halterungs- Pleuelhebeln (9) befestigt ist, die mit einem Ende (9b) im Innern des Gehäuses und mit dem anderen Ende (9a) zumindest an einigen der Segmente (6a) der inneren Wand (5) mit hoher thermischer Trägheit oder grosser Wandstärke befestigt sind.

4. Gehäuse für ein Turboluftstrahltriebwerk mit einer Vorrichtung zur Einstellung des Spiels zwischen beweglichen Schaufeln und Gehäuse nach einem der vorhergehenden Ansprüche, dadurch gekennzeichnet, dass das Gehäuse (2) aus zwei halbzylindrischen Teilen (2a, 2b) besteht, die mit Schraubenbolzen zusammengefügt sind, und dass die innere Wand (5) aus wenigstens zwei Teilen (5a, 5b) besteht, wobei die Verbindung zwischen den beiden Teilen (5a, 5b) zwischen zwei Halbsegmenten (6c, 6d) mit hoher thermischer Trägheit oder grosser Wandstärke erfolgt, deren Kontaktflächen zusammenarbeitende Zentrierzapfen und -zapfenlöcher (13, 13a, 14, 14a) aufweisen und die durch Schraubenbolzen (12) zusammengefügt sind.

5. Gehäuse für ein Turboluftstrahltriebwerk mit einer Vorrichtung zur Einstellung des Spiels zwischen beweglichen Schaufeln und Gehäuse nach einem der vorhergehenden Ansprüche, dadurch gekennzeichnet, dass die innere Wand (5) in einer Aufnahme angeordnet ist, die von einer ringförmigen Ausnehmung (16) in der Innenseite des Gehäuses (2) gebildet ist, und dass wenigstens eine der Seitenflächen der Wand (5), die sich gegen die korrespondierende Fläche (16a) der Ausnehmung (16) legen kann, mit einer eine Dichtung bildenden Schicht (7b) aus wärmeisolierendem Werkstoff versehen ist.

6. Gehäuse für ein Turboluftstrahltriebwerk mit einer Vorrichtung zur Einstellung des Spiels zwischen beweglichen Schaufeln und Gehäuse nach einem der vorhergehenden Ansprüche, dadurch gekennzeichnet, dass die radial innen liegende Fläche der inneren Wand (5) mit einer Schicht (8) aus abtragbarem Werkstoff versehen ist, die einen Verschleiss- und Dichtungsbelag bildet.

7. Gehäuse für ein Turboluftstrahltriebwerk mit einer Vorrichtung zur Einstellung des Spiels zwischen beweglichen Schaufeln und Gehäuse nach einem der vorhergehenden Ansprüche, dadurch gekennzeichnet, dass die in die innere Wand (5) eindringenden Segmente (206a) mit geringer thermischer Trägheit oder kleiner Wandstärke an ihren, bezogen auf die axiale Gaszirkulationsrichtung des Turboluftstrahltriebwerkes, stromaufwärtigen bzw. stromabwärtigen seitlichen Rändern Verstärkungselemente besitzen, die beispielsweise von Rippen (19) gebildet sind.

8. Gehäuse für ein Turboluftstrahltriebwerk mit einer Vorrichtung zur Einstellung des Spiels zwischen beweglichen Schaufeln und Gehäuse nach einem der vorhergehenden Ansprüche, dadurch gekennzeichnet, dass die Segmente (106b) mit hoher thermischer Trägheit oder grosser Wandstärke der inneren Wand (5) innere Unterteilungen (24), hammerartige Endbereiche (22), nicht von wärmeisolierendem Werkstoff bedeckte Zonen (17) und Rippen (18) zur Energieabgabe besitzen, und dass die Verbindungen (23) zwischen diesen Segmenten (106b) und den ihnen benachbarten Segmenten (6a) mit kleiner Wandstärke eng und lang ausgebildet sind.

9. Gehäuse für ein Turboluftstrahltriebwerk mit einer Vorrichtung zur Einstellung des Spiels zwischen beweglichen Schaufeln und Gehäuse nach einem der vorhergehenden Ansprüche, dadurch gekennzeichnet, dass die Segmente (206b) mit hoher thermischer Trägheit oder grosser Wandstärke der inneren Wand (5) in radialer Richtung von den Enden der beweglichen Schaufeln (1) Abstand haben und dass der stetige Verlauf der Innenfläche der Wand (5) durch Teile (25) von Segmenten (406a) mit geringer thermischer Trägheit oder kleiner Wandstärke gegeben ist, die durch einen in der Mitte liegenden Spalt (26) voneinander getrennt sind.

10. Gehäuse für ein Turboluftstrahltriebwerk mit einer Vorrichtung zur Einstellung des Spiels zwischen beweglichen Schaufeln und Gehäuse nach einem der vorhergehenden Ansprüche, dadurch gekennzeichnet, dass die Segmente (6a) mit geringer thermischer Trägheit oder kleiner Wandstärke der inneren Wand (5) ein Loch (5c) haben, das einen Zugang für die Befestigung der Halterungs-Pleuelhebel (9) an dem Gehäuse (2) ermöglicht.

## Claims

1. Turbo-machine casing associated with a device for adjusting the clearance between moving blades and casing, the said casing (2) being backed internally by a rigid annular wall (5), consisting of a succession of segments (6a. 6b) which are integral in the circumferential direction and subjected only to the influence of the hot air of the turbo-machine passing through the moving-blade stage, characterized in that the said wall (5) is connected to the casing (2) by linking means (9 to 11) which allow to the said wall (5) full freedom of displacement in the radial direction according to expansions/contractions in operation, and in that each segment is alternately of a low-thermal-inertia type and of a high-thermal-inertia type, in such a manner that the radial displacements of the said wall (5) automatically undergo, under all conditions of operation of the turbo-machine, the same radial displacements as the heads of moving blades (1).

2. Turbo-machine casing associated with a device for adjusting the clearance between moving blades and casing according to Claim 1, characterized in that the segments (6a) of internal wall (5) of low thermal inertia are of small thickness, in that their internal surface is directly in contact with the gases of the section circulating through the moving-blade (1) stage considered, and in that their external and lateral surfaces are covered with a thermally insulating material (7a), and in that the adjacent segments (6b) of internal wall (5) of high thermal inertia are of large thickness and covered on all their surfaces with a thermally insulating material (7b), and connected mechanically and thermally by a small surface to the adjacent segments (6a).

3. Turbo-machine casing associated with a device for adjusting the clearance between moving bleades and casing according to either one of Claims 1 and 2, characterized in that the internal wall (5) is fixed within the casing (2) by means of supporting rods (9) placed along a tangential direction and one end (9b) of which is fixed within the casing and the other end (9a) is fixed to at least some of the segments of high thermal inertia or large thickness (6b) of internal wall (5).

4. Turbo-machine casing associated with a device for adjusting the clearance between moving blades and casing according to any one of the preceding claims, characterized in that the casing (2) is in two semicylindrical parts (2a, 2b) assembled by bolting, and in that the internal wall (5) is in at least two parts (5a, 5b), the link between the two parts (5a, 5b) being made between two half-segments of high thermal inertia or of large thickness (6c, 6d), the contact faces of which comprise cooperating centring tenons and mortices (13, 13a, 14, 14a) and which are assembled by means of boltings (12).

5. Turbo-machine casing associated with a device for adjusting the clearance between moving blades and casing according to any one of the preceding claims, characterized in that the internal wall (5) is placed within a seating consisting of an annular recess (16) formed on the internal face of the casing (2) and at least one of the lateral surfaces of the said wall (5) which is capable of bearing against the cooperating surface (16a) of the recess (16) is covered with a layer of insulating material (7b) constituting a seal.

6. Turbo-machine casing associated with a device for adjusting the clearance between moving blades and casing according to any one of the preceding claims, characterized in that the radially internal surface of the internal wall (5) is covered with a layer (8) fo abradable material constituting a wear and sealing coating.

7. Turbo-machine casing associated with a device for adjusting the clearance between moving blades and casing according to any one of the preceding claims, characterized in that the segments of low thermal inertia or of small thickness (206a) entering the internal wall (5) comprise on their lateral edges which are respectively upstream and downstream, in relation to the axial direction of circulation of the gases of the turbo- machine, stiffening elements consisting, for example, of ribs (19).

8. Turbo-machine casing associated with a device for adjusting the clearance between moving blades and casing according to any one of the preceding claims, characterized in that the segments of high thermal inertia or of large thickness (106b) of the internal wall (5) comprise internal partitions (24), hammer ends (22), zones (17) not covered with thermal insulator and fins (18) for dissipation of energy, narrow and long links (23) being formed between these segments (106b) and their adjacent segments (6a) of small thickness.

9. Turbo-machine casing associated with a device for adjusting the clearance between moving blades and casing according to any one of the preceding claims, characterized in that the segments of high termal inertia or of large thickness (206b) of the internal wall (5) are radially offset from the ends of moving blades (1) and the continuity of the internal surface of the said wall (5) is ensured by parts (25) of segments of low thermal inertia or of small thickness (406a) which are separated by a median slit (26).

10. Turbo-machine casing associated with a device for adjusting the clearance between moving blades and casing according to any one of the preceding claims, characterized in that the segments of low thermal inertia or of small thickness (6a) of the internal wall (5) comprise a hole (5c) permitting access for the fixing of the supporting rods (9) to the casing (2).
